# EUROPÄISCHE PATENTSCHRIFT

(11) **EP 3 202 562 B1**
(45) Veröffentlichungstag und Bekanntmachung des Hinweises auf die Patenterteilung: **18.08.2021**
(21) Anmeldenummer: 17154278.0
(22) Anmeldetag: 01.02.2017
(51) Int. Cl.: B30B 11/20, B30B 11/22, B30B 15/08

(54) **PELLETPRESSE**
PELLET PRESS
MACHINE À PELLETER

(30) Priorität: 02.02.2016 DE 102016201579
(43) Veröffentlichungstag der Anmeldung: 09.08.2017
(73) Patentinhaber: Salzhausener Maschinenbautechnik Salmatec GmbH, 21376 Salzhausen (DE)
(72) Erfinder: Scholz, Norbert, 21255 Tostedt (DE); Dyck, Torsten, 21444 Vierhöfen (DE)
(74) Vertreter: Knoop, Philipp

(56) Entgegenhaltungen:
- BE-A- 475 674
- CN-Y- 201 346 867
- DE-A1-102012 104 066
- DE-A1-102013 111 828
- FR-A- 1 115 893
- US-A- 2 252 900
- US-A- 3 517 488

## Beschreibung

Die vorliegende Erfindung betrifft eine Pelletpresse zum Pressen von Pellets ausgehend von einem Pressmaterial, mit einer rotierbaren Ringmatrize, die im wesentlichen radiale Durchgangsbohrungen aufweist und in ihrem Inneren einen Pressraum ausgebildet in den das Pressmaterial zuführbar ist, Pressmitteln, um das Pressmaterial zur Ausbildung des Pellets durch die Durchgangsbohrungen zu pressen, und zumindest einer einen Anlegebereich für ein über die Ringmatrize in deren Radialrichtung hinausragendes Pellet aufweisenden Ablängvorrichtung, die an einem feststehenden Gehäuseteil der Pelletpresse derart befestigt ist, dass der Anlegebereich im radial äußeren Bereich der drehbar gelagerten Ringmatrize in einem radialen Abstand zu dieser angeordnet ist.

Eine gattungsgemäße Pelletpresse ist in verschiedenen Ausführungsformen aus der DE 10 2013 111 828 A1 bekannt. Aus der Druckschrift sind zur Erzeugung möglichst gleichmäßig langer Pellets bei zugleich geringer Bruchstaubproduktion im wesentlichen zwei Arten von Ablängvorrichtungen vorgeschlagen. zum einen wird eine Ablängvorrichtung vorgeschlagen, welche anhand einer Nut, einer Rippe oder eines Absatzes, welche sich jeweils mit einer bogenförmigen Kontur jeweils im wesentlichen helixförmig über zumindest den Bereich einer der radialen Durchgangsbohrungen der Ringmatrize erstrecken, eine Auslenkung von über die Ringmatrize in Radialrichtung hinausragenden Pellets in axialer Richtung der Ringmatrize bewirken. Aufgrund der Axialauslenkung wird der Pellet bei dem vorbekannten verfahren im Bereich seines freien Endes im wesentlichen in axialer Richtung der Ringmatrize ausgelenkt, wodurch eine im wesentlichen eine Axialkomponente aufweisende Kraft erzeugt wird, welche dazu führt, dass der Pellet im Bereich des Außenumfangs der Ringmatrize in einer definierten Länge abknickt. Nachteilig an dieser vorbekannten Ablängvorrichtung für eine gattungsgemäße Pelletpresse ist vor allem deren aufwändiger Aufbau aufgrund der helixförmigen verwindung, welche zu vergleichsweise hohen Herstellkosten führt. Außerdem kann es bei bestimmten Anwendungen unerwünscht sein, eine Ablängung zwangsweise mit einer Axialauslenkung zu koppeln.

Eine ebenfalls aus der DE 10 2013 111 828 A1 vorbekannte alternative Ablängvorrichtung basiert demgegenüber nicht auf einer axialen Auslenkung der Pellets. Stattdessen weist die vorbekannte Ablängvorrichtung eine parallel zur Austrittsfläche der Ringmatrize gebogene Radialleitfläche auf, die als Ablängmittel wirkt. Hierfür ist die Radialleitfläche in einem derartigen Abstand im radial äußeren Bereich der Ringmatrize angebracht, dass ein Pellet, das über die Ringmatrize in deren Radialrichtung hinausragt bzw. im Bereich eines Kollers der Pelletpresse nach außen gepresst wird, im Bereich seines freien Endes, insbesondere seiner Stirnseite, an der Radialleitfläche zum Anliegen kommt. Das Pellet bewegt sich dann an der Radialleitfläche in umfangsrichtung derart entlang, dass es mittels einer in umfangsrichtung der Ringmatrize wirkenden Reibkraft ausgelenkt wird, bis es im Bereich der Ringmatrize abknickt. Nachteilig an dieser vorbekannten Ablängvorrichtung für eine gattungsgemäße Pelletpresse ist, dass eine exakt auf die Krümmung der Austrittsfläche der Ringmatrize abgestimmte Krümmung der Ablenkvorrichtung erforderlich ist, um den Abstand konstant zu halten. Ferner sind besondere Anforderungen an die Oberfläche der Radialleitfläche der vorbekannten Ablenkvorrichtung zu stellen, damit diese die erforderliche Reibkraft im zusammenwirken mit dem Pellet entstehen lassen. Die Reibung kann zudem vom Betriebszustand der Pelletpresse abhängen, beispielsweise von der Temperatur und/oder Beschaffenheit des Pressmaterials. zudem existiert kein definierter Ort, an welchem ein Pellet abbricht, da die zum Abbrechen führende Reibkraft eben von den Betriebsbedingungen, insbesondere auch der Drehzahl der Ringmatrize, abhängig ist. Schließlich ist es nachteilhaft, dass die dem Prinzip inhärente Führung der Pellets an der Radialleitfläche der bekannten Ablängvorrichtung aufgrund der Reibung zu einer vermehrten Erzeugung von unerwünschten Kleinteilen führen kann.

Aus der FR1115893 ist eine Pelletpresse mit den Merkmalen des Oberbegriffs des Anspruchs 1 und des Anspruchs 14 bekannt.

Die US 2,252,900 macht eine Vorrichtung zur Herstellung von Pellets mit einer Ablängvorrichtung vorbekannt.

Der vorliegenden Erfindung liegt daher die Aufgabe zu Grunde, eine Pelletpresse mit den eingangs genannten Merkmalen anzugeben, bei welcher unter vermeidung der Nachteile des Standes der Technik die Erzeugung möglichst gleichmäßig langer Pellets kostengünstig möglich ist.

Die Aufgabe wird erfindungsgemäß gelöst durch eine Pelletpresse gemäss Anspruch 1 und Anspruch 14.

Durch die variable Ausgestaltung des Abstands kann insbesondere eine verringerung des Abstands vorgesehen sein, welche zu einem Stauchbrechen überstehender Pellets führt. Mit vorteil ist eine derartige Ablängvorrichtung günstig herstellbar, da weder eine aufwendige helixförmige verwindung zur Erzeugung einer Axialauslenkung der Pellets noch eine exakte Anpassung an die Krümmung der Ringmatrize vonnöten ist.

Bei der erfindungsgemäßen Pelletpresse weist der Abstand der Ablängvorrichtung bei einem gegebenen Minimalazimutwinkel ein Minimum auf. Mit vorteil definiert der Ort auf dem Anlegebereich erfindungsgemäß bei dem Minimalazimutwinkel jenen, an welchem ein Pellet abbrechen wird. Dies hat für die weitere verarbeitung und Führung der abgebrochenen Pellets vorteile.

Da gemäss der erfindungsgemäßen Pelletpresse der Abstand der Ablängvorrichtung in einem Bereich vom Frontazimutwinkel bis zum Minimalazimutwinkel monoton abnimmt, werden die Bruchkanten der Pellets im Austrittsbereich aus den Durchgangsbohrungen mechanisch belastet. Durch die entstehende Staubruchbelastung wird die Energie der Flugbeschleunigung abrupt reduziert. Dies führt mit vorteil zu einer gleichmäßigen Ausfransung der Bruchkanten, was im weiteren Fördern der Pellets zu weniger Feinteilen führt.

In vorteilhafter Ausgestaltung der Erfindung nimmt der Abstand der Ablängvorrichtungen von einem durch einen Azimutwinkelbereich vom Minimalazimutwinkel bis zum Heckazimutwinkel definierten Heckabschnitt des Anlagebereichs, vorzugweise monoton, zu. Durch diese Ausformung der Ablängvorrichtung der erfindungsgemäßen Pelletpresse dient diese in dem dem Abbruchpunkt nachgelagerten Abschnitt zur gezielten Führung der losen Pellets, beispielsweise, um diese auf weitere die Pellets beeinflussende Bauteile zu lenken. Indem der Abstand zur Ringmatrize zunimmt, werden lose Pellets von der Ringmatrize weggetragen, um auf diese weise mit vorteil nicht mit neuen durch die Durchgangsbohrungen tretenden, noch nicht abgetrennten Pellets zu kollidieren.

In vorteilhafter Ausgestaltung der erfindungsgemäßen Pelletpresse ist ein durch einen Azimutwinkelbereich von Frontazimutwinkel bis zum Minimalazimutwinkel definierter Frontabschnitt des Anlagebereichs kleiner ausgestaltet als ein durch einen Azimutwinkelbereich vom Minimalazimutwinkel bis zum Heckazimutwinkel definierter Heckabschnitt des Anlagebereichs. Durch diese Ausgestaltung wird mit vorteil erreicht, dass eine möglichst abrupte verzögerung des Pellets erfolgt, um diesen über einen kurzen winkelbereich abzubremsen und abzutrennen. Auch diese Maßnahme führt mit vorteil zu einer besonders gleichmäßigen Ausfransung der Bruchkanten, um weniger Feinteile durch das Belasten der Druckkanten bei der Förderung zu erzeugen. Der länger auslaufende Heckbereich dient wiederum zur gezielten Förderung des abgetrennten Pellets.

Gemäß einer bevorzugten Ausgestaltung der Erfindung ist ein aus der betragsmäßigen Differenz des Abstands der Ablängvorrichtung am Minimalazimutwinkel und des Abstands der Ablängvorrichtung am Frontazimutwinkel einerseits und der betragsmäßigen Differenz im Bogenmaß des Frontazimutwinkels und des Minimalazimutwinkels andererseits gebildeter Quotient größer als ein aus der betragsmäßigen Differenz des Abstands der Ablängvorrichtung am Minimalazimutwinkel und des Abstands der Ablängvorrichtung am Heckazimutwinkel einerseits und der betragsmäßigen Differenz im Bogenmaß des Minimalazimutwinkels und das Heckazimutwinkels andererseits gebildeter Quotient. Gemäß dieser Ausgestaltung ist somit der sich verjüngende Abschnitt der Ablängvorrichtung erfindungsgemäß steiler als der auslaufende Abschnitt, welcher mit abgetrennten Pellets wechselwirkt. Dies hat wiederum den Vorzug, dass eine vergleichsweise abrupte Abbremsung des freien Endes der Pellets erfolgt, um ein Stauchbrechen an den Bruchkanten der Pellets zu provozieren. Andererseits ist der weniger steile Auslauf hinter dem minimalen Abstand für eine kontrollierte Führung des abgetrennten Pellets weg von der Austrittsfläche der Ringmatrize optimiert.

wenn in vorteilhafter Ausgestaltung der Erfindung die Ablängvorrichtung im Bereich der Pressmittel angeordnet ist, wobei vorzugsweise die Pressmittel zumindest einen Koller umfassen, der zu der Ringmatrize exzentrisch angeordnet ist und sich an deren Innenumfang abzurollen vermag, wird das Staubrechen durch die Durchgangsbohrungen hindurchtretender Pellets zusätzlich unterstützt. Denn während sich der Abstand zwischen Ablängvorrichtung und Ringmatrize verringert, unter Erzeugung einer im wesentlichen radial nach innen gerichteten Kraft, bewirken die Pressmittel, insbesondere Koller, eine radial nach außen gerichtete Kraft, die am Pellet angreift.

vorzugsweise hat in Ausgestaltung der Erfindung der Anlegebereich zumindest in einem Abschnitt vom Frontazimutwinkel bis zum Minimalazimutwinkel eine zur Ringmatrize gegenläufige konvexe Krümmung. Auch diese Maßnahme bewirkt mit vorteil eine zügige verzögerung des Pellets, was in der Praxis zu einer wesentlich gleichmäßigeren Aufrauhung der Bruchkanten geführt hat, als bei vorbekannten Ablängverfahren.

Gemäß einem zweiten Aspekt der erfindungsgemäßen Pelletpresse ist bezüglich der bestimmungsgemäßen Rotationsrichtung in umfangsrichtung, insbesondere in einem umfangsmäßigen Abstand, hinter der Ablenkvorrichtung eine Abbremsvorrichtung mit einem Prallbereich vorgesehen, die an einem feststehenden Gehäuseteil der Pelletpresse derart befestigt ist, dass der Prallbereich im radial äußeren Bereich der drehbar gelagerten Ringmatrize in einem radialen Abstand zu dieser angeordnet ist, wobei sich der Prallbereich in umfangsrichtung der Ringmatrize von einem Frontazimutwinkel bis zu einem bezüglich einer bestimmungsgemäßen Rotationsrichtung der Ringmatrize größeren Heckazimutwinkel erstreckt. Mit vorteil dient die Abbremsvorrichtung bei geeigneter Positionierung im Rahmen der Erfindung zur sachten Abbremsung der losen Pellets. Dabei werden mit vorteil die abgelösten Pellets vom Heckbereich der Ablängvorrichtung auf die Abbremsvorrichtung gerichtet. Im Rahmen der Erfindung kann die Abbremsvorrichtung sich unmittelbar an den Heckabschnitt der Ablenkvorrichtung anschließen oder in einem umfangsmäßigen Abstand von dieser angeordnet sein.

Ebenfalls ist es im Rahmen der Erfindung möglich, dass die Abbremsvorrichtung mit der Ablängvorrichtung einteilig ausgebildet ist.

Die wirkungsweise der Abbremsvorrichtung der erfindungsgemäßen Pelletpresse entfaltet sich besonders günstig, wenn in Ausgestaltung der Erfindung zumindest ein Abschnitt des Prallbereichs auf einer Tangente des Heckabschnitts des Anlagebereichs liegt. In diesem Falle liegt der Prallbereich auf der Flugbahn der abgelösten Pellets, wie sie durch den Auslaufbereich der Ablängvorrichtung definiert ist.

In bevorzugter Ausgestaltung ist der Abstand des Prallbereichs von der Ringmatrize im wesentlichen konstant über die Ausdehnung in umfangsrichtung des Prallbereichs. wenn die abgetrennten Pellets durch den Heckbereich der Abbremsvorrichtung auf eine Flugbahn, welche sich von der Ringmatrize weg erstreckt, gebracht werden, führt die erfindungsgemäße Krümmung des Prallbereichs der Abbremsvorrichtung konzentrisch zur Ringmatrize zu einer allmählichen verzögerung des Pellets unter vermeidung der Entstehung von Feinteilen.

Die erfindungsgemäße Pelletpresse wird noch verbessert, wenn der Abstand des Prallbereichs zur Ringmatrize in Abhängigkeit des Azimutwinkels variabel ausgestaltet ist. Dann lässt sich erfindungsgemäß eine verzögerung und/oder Lenkung zum zwecke des Austragens der Pellets aus der Presse optimiert gestalten.

In diesem zusammenhang ist es in vorteilhafter weiterbildung der Erfindung günstig, wenn der Abstand der Abbremsvorrichtung in einem durch einen Azimutwinkelbereich von einem Aufweitungsazimutwinkel bis zum Heckazimutwinkel definierten Heckabschnitt des Prallbereichs, vorzugsweise monoton, zunimmt. Hierdurch kann eine besonders schonende Abbremsung der Pellets erfolgen. Gleichzeitig wird mit vorteil das abgetrennte Pellet weiter von der Ringmatrize entfernt.

Um mit der erfindungsgemäßen Pelletpresse unterschiedliche Pressmaterialien jeweils optimiert behandeln zu können und/oder bei variablen Betriebsbedingungen der Pelletpresse eine Optimierung zu ermöglichen, sind gemäß dem zweiten Aspekt der Erfindung Längenverstellmittel vorgesehen, um den Abstand der Ablängvorrichtung und/oder der Abbremsvorrichtung zu der Ringmatrize zu variieren. Erfindungsgemäß sind sowohl separate Längenverstellmittel jeweils für die Ablängvorrichtung und die Abbremsvorrichtung vorgesehen.

Gleichermaßen kann ein Längenverstellmittel zur gekoppelten Abstandsverstellung sowohl der Ablängvorrichtung als auch der Abbremsvorrichtung vorgesehen sein. Als Längenfeststellmittel kommen alle dem Fachmann bekannten Möglichkeiten, insbesondere Stellschrauben oder dergleichen, in Betracht.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Fig. 1:: Querschnitt durch eine erfindungsgemäße Pelletpresse in bevorzugter Ausgestaltung;
- Fig. 2:: Einzelheit II der erfindungsgemäßen Pelletpresse gemäß Fig. 1;
- Fig. 3:: Detailansicht des Bereichs III gemäß Fig. 2 der erfindungsgemäßen Pelletpresse gemäß Figuren 1 und 2;
- Fig. 4:: Detailansicht einer Ablängvorrichtung in Alleinstellung als Bestandteil der erfindungsgemäßen Pelletpresse gemäß den Figuren 1 bis 3;
- Fig. 5:: Detailansicht einer Abbremsvorrichtung in Alleinstellung als Bestandteil der erfindungsgemäßen Pelletpresse gemäß den Figuren 1 bis 3.

Fig. 1 zeigt in einer Querschnittansicht quer zur Rotationsachse eine bevorzugte Ausgestaltung einer Pelletpresse 1 nach der Erfindung. Die Pelletpresse 1 weist eine um die Rotationsachse 2 mittels eines nicht dargestellten Antriebs rotierbare Ringmatrize 3 auf. Die Ringmatrize 3 bildet in ihrem Inneren einen Pressraum 4. In den Pressraum 4 ist Pressmaterial 5 einführbar. Als Pressmaterial 5 kommt biogenes faserhaltiges Pressmaterial oder anderes zur Herstellung von Pellets geeignetes Material in Betracht.

Im Pressraum 4 sind drei Koller 6 exzentrisch zu der Ringmatrize 3 angeordnet. Die Koller 6 vermögen sich am Innenumfang 7 der Ringmatrize 3 in einer weise abzurollen, dass das Pressmaterial 5 zur Bildung von Pellets 8 durch radiale Durchgangsbohrungen 9, die in der Ringmatrize 3 ausgebildet sind, gepresst wird. Die Ringmatrize 3 ist gegenüber einem feststehenden Gehäuse 10 drehbar gelagert.

An dem feststehenden Gehäuse 10 ist eine Ablängvorrichtung 11 befestigt. Die Ablängvorrichtung 11 ist derart befestigt, dass sie im radial äußeren Bereich der Ringmatrize 3 in einem radialen Abstand zur Ringmatrize 3 angeordnet ist. Dabei ist die Ablängvorrichtung 11 am Gehäuse 10 in umfangsrichtung der Ringmatrize 3 am Ort mit einem größeren Azimutwinkel bezogen auf die Rotationsachse 2 der Ringmatrize 3 angeordnet als eine Drehachse 12 des Kollers 6.

Bezüglich der bestimmungsgemäßen Rotationsrichtung 13 der Ringmatrize 3 in einem umfangsmäßigen Abstand 14 hinter der Ablängvorrichtung 11 ist eine als Prallplatte 15 ausgestaltete Abbremsvorrichtung angeordnet. Die Prallplatte 15 ist dabei an dem festen Gehäuse 10 befestigt. Die zuletzt beschriebenen Aspekte insbesondere hinsichtlich der relativen Anordnung der Ablängvorrichtung 11 und der Prallplatte zueinander sind besonders gut in Fig. 3 zu erkennen. Sowohl die Prallplatte 15 als auch die Ablängvorrichtung 11 sind in radialer Richtung der Ringmatrize 3 gleichermaßen wie in umfangsrichtung der Ringmatrize 3 verstellbar, um den Abstand der Ablängvorrichtung 11 zum radial äußeren Bereich der Ringmatrize 3 bzw. den umfangsmäßigen Abstand 14 der Ablängvorrichtung 11 zur Prallplatte 15 zu variieren. Die verstellbarkeit kann im Rahmen der Erfindung sowohl separat als auch für die Baugruppe bestehend aus der Ablenkvorrichtung 11 und der Prallplatte des 15 gemeinsam ausgestaltet sein.

Nachfolgend wird insbesondere mit Bezug auf Fig. 2 und Fig. 4 die genauere Ausgestaltung der Ablängvorrichtung 11 der erfindungsgemäßen Pelletpresse 1 näher erläutert. Die Ablängvorrichtung 11 ist als Abstreifblech 11 ausgestaltet, welches im in die Pelletpresse 1 eingebauten zustand in axialer Richtung der Pelletpresse 11 symmetrisch, d.h. unveränderlich, ist.

Das Abstreifblech 11 weist eine zur Ringmatrize 3 gegenläufige konvexe Krümmung auf. Dabei ist die Krümmung so gewählt, dass in einem Bereich von einem Frontazimutwinkel 16 bis zu einem Minimalazimutwinkel 17 der radiale Abstand des Abstreifblechs 11 zum äußeren Bereich der Ringmatrize 3 monoton abnimmt. Der radiale Abstand des Abstreifblechs 11 zum äußeren Bereich der Ringmatrize 3 hat ein Minimum bei dem Minimalazimutwinkel 17. Die Azimutwinkelangaben sind im Sinne eines Polarkoordinatensystems zu verstehen. In Fig. 2 sind die Winkel bezogen auf einen willkürlichen 0°-winkel gezeigt.

In einem Abschnitt 18 des Abstreifblechs 11, der sich vom Minimalazimutwinkel 17 bis zum Heckazimutwinkel 19 erstreckt, ist die Krümmung derart ausgestaltet, dass der radiale Abstand des Abstreifblechs 11 zum äußeren Bereich der Ringmatrize 3 monoton zunimmt. Die den Abschnitt 18 definierenden winkel im Polarkoordinatensystem sind in Fig. 4 durch Linien, die sich vom äußeren Bereich der Ringmatrize 3 bis zum Abstreifblech 11 erstrecken, angedeutet. wie besonders gut in Fig. 4 zu erkennen, ist der Abschnitt des Abstreifblechs 11 vom Frontazimutwinkel 16 bis zu Minimalazimutwinkel 17 kürzer als der Abschnitt 18 vom Minimalazimutwinkel 17 bis zum Heckazimutwinkel 19. Außerdem ist in Fig. 4 zu erkennen, dass der radiale Abstand des Abstreifblechs 11 zum äußeren Bereich der Ringmatrize 3 schneller abnimmt als er im Abschnitt 18 vom Minimalazimutwinkel 17 bis zum Heckazimutwinkel 19 wieder zunimmt.

Insbesondere mit Bezugnahme auf die Figuren 2 sowie 5 wird nachstehend die Formgebung der Prallplatte 15 als Abbremsvorrichtung näher beschrieben.

In der Fig. 4 ist die Außenkontur der Ringmatrize 3 lediglich zur Orientierung und veranschaulichung der variation des Abstands zwischen der Ringmatrize 3 und dem Abstreifblech 11 angedeutet. Einzelheiten wie insbesondere die Durchgangsbohrungen 9 sind in Fig. 4 nicht dargestellt.

wie in Fig. 5 in verbindung mit Fig. 2 veranschaulicht, erstreckt sich die Prallplatte 15 bezogen auf Polarkoordinaten vom Frontazimutwinkel 20 der Prallplatte 15 über einen Aufweitungsazimutwinkel 21 bis zum Heckazimutwinkel 22 der Prallplatte 15. Dabei ist der Bereich der Prallplatte 15 vom Frontazimutwinkel 20 bis zum Aufweitungsazimutwinkel 21 durch einen im wesentlichen konstanten radialen Abstand zum äußeren Bereich der Ringmatrize 3 gekennzeichnet. Der Aufweitungsazimutwinkel 21 definiert demgegenüber den Übergang zu einem Heckabschnitt 23 der Prallplatte 15, bei welchem der radiale Abstand der Prallplatte 15 zur Ringmatrize 3 zunimmt.

Besonders gut ist in Fig. 3 zu erkennen, dass die Prallplatte 15 auf einer Tangente 25 des Heckabschnitts 24 des Abstreifblechs 11 liegt.

Die Funktionsweise der in den Figuren 1 bis 4 offenbarten Pelletpresse 1 gemäß der Erfindung ist wie folgt. Durch die Rotation der angetriebenen Ringmatrize 3 wird durch die Koller 6 in für sich genommen bekannter weise Pressmaterial 5, wie zum Beispiel biogenes faserhaltiges Pressmaterial, durch die Durchgangsbohrungen 9 in der Ringmatrize 3 gepresst, so dass über den äußeren Bereich der Ringmatrize 3 Pellets 8 hinausragen, wie in Fig. 3 skizziert.

Durch die Rotation der Ringmatrize 3 in Rotationsrichtung 13 werden die Pellets mit ihrem freien Ende gegen die Ablängvorrichtung 11 beziehungsweise das Ablängblech 11 gedrückt. Die Formgebung des Ablängblechs 11 und dessen Anbringung relativ zur Ringmatrize 3 führen dazu, dass in dem Abschnitt vom Frontazimutwinkel 16 bis zum Minimalazimutwinkel 17 die Pellets 8 vergleichsweise abrupt gestaucht werden, bis sie am Punkt des Minimalazimutwinkels 17 an der Bruchkante im Bereich der Ringmatrize 3 abbrechen.

Sodann werden die losen Pellets 8 von dem Abschnitt 18 des Ablängblechs 11, welcher sich vom Minimalazimutwinkel 17 bis zum Heckazimutwinkel 19 erstreckt, derart geleitet, dass sie sich radial von der Ringmatrize 3 entfernen.

Im Heckabschnitt 24 des Ablenkblechs 11 verlassen die abgetrennten Pellets 8 das Abbängblechs 11 in Richtung der Tangente 25 und prallen nach Durchlaufen des umfangmäßigen Abstands 14 zwischen Ablängblech 11 und Prallplatte 15 auf die Prallplatte 15. Dort werden sie von der Prallplatte 15 in dem Abschnitt vom Frontazimutwinkel 20 bis zur Aufweitung des Azimutwinkels 21 in gleich bleibendem Abstand zur Ringmatrize 3 geführt und auf diese weise abgebremst.

Bei Erreichen des Aufweitungsazimutwinkels 21 auf der Prall platte 15 erfolgt eine weitere Verzögerung, die jedoch geringer ist, da die Pellets 8 gleichzeitig radial weiter von der Ringmatrize 3 weggeleitet werden.

Auf diese weise ist eine Pelletpresse vorgeschlagen, welche nach einem Staubruchverfahren Pellets mit enger Längenverteilung und gleichmäßiger Ausfransung der Bruchkanten zu erzeugen vermag, wobei beim weiteren Fördern der Pellets wenige Feinteile entstehen.

### BEZUGSZEICHENLISTE

- 1: Pelletpresse
- 2: Rotationsachse
- 3: Ringmatrize
- 4: Pressraum
- 5: Pressmaterial
- 6: Koller
- 7: innenumfang
- 8: Pellet
- 9: Durchgangsbohrung
- 10: Gehäuse
- 11: Ablängvorrichtung
- 12: Drehachse
- 13: Rotationsrichtung
- 14: umfangsmäßiger Abstand
- 15: Prallplatte
- 16: Frontazimutwinkel
- 17: Minimalazimutwinkel
- 18: Abschnitt
- 19: Heckazimutwinkel
- 20: Frontazimutwinkel (Prallplatte)
- 21: Aufweitungsazimutwinkel
- 22: Heckazimutwinkel
- 23: Heckabschnitt (Prallplatte)
- 24: Heckabschnitt (Ablängvorrichtung)
- 25: Tangente

## Patentansprüche

1. Pelletpresse (1) zum Pressen von Pellets (8) ausgehend von einem Pressmaterial (5), mit einer rotierbaren Ringmatrize (3), die im wesentlichen radiale Durchgangsbohrungen (9) aufweist und in ihrem Inneren einen Pressraum (4) ausbildet, in den das Pressmaterial (5) zuführbar ist, Pressmitteln (6), um das Pressmaterial (5) zur Ausbildung des Pellets (8) durch die Durchgangsbohrungen (9) zu pressen, und zumindest einer einen Anlegebereich für ein über die Ringmatrize (3) in deren Radialrichtung hinausragendes Pellet (8) aufweisenden Ablängvorrichtung (11), die an einem feststehenden Gehäuseteil (10) der Pelletpresse (1) derart befestigt ist, dass der Anlegebereich im radial äußeren Bereich der drehbar gelagerten Ringmatrize (3) in einem radialen Abstand zu dieser angeordnet ist, wobei sich der Anlegebereich in umfangsrichtung der Ringmatrize (3) von einem Frontazimutwinkel (16) bis zu einem bezüglich einer bestimmungsgemäßen Rotationsrichtung (13) der Ringmatrize (3) größeren Heckazimutwinkel (19) erstreckt, wobei der Abstand zur Ringmatrize (3) in Abhängigkeit des Azimutwinkels (16, 17, 19) variabel ausgestaltet ist, **dadurch gekennzeichnet, dass** die Ablängvorrichtung ein Ablängblech (11) ist, wobei der Abstand des Ablängblechs (11) bei einem gegebenen Minimalazimutwinkel (17) ein Minimum aufweist und in einem Bereich vom Frontazimutwinkel (16) bis zum Minimalazimutwinkel (17) monoton abnimmt, sodass die Pellets (8) aufgrund der Formgebung des Ablängblechs (11) und deren Anbringung relativ zur Ringmatrize (3) in dem Abschnitt vom Frontazimutwinkel (16) bis zum Minimalazimutwinkel (17) gestaucht werden, bis sie am Punkt des Minimalazimutwinkels (17) an der Bruchkante im Bereich der Ringmatrize (3) abbrechen.

2. Pelletpresse (1) nach einem der vorhergehenden Ansprüche, **dadurch gekennzeichnet, dass** der Abstand der Ablängvorrichtung (11) in einem durch einen Azimutwinkelbereich vom Minimalazimutwinkel (17) bis zum Heckazimutwinkel (19) definierten Heckabschnitt des Anlegebereichs, vorzugsweise monoton, zunimmt.

3. Pelletpresse (1) nach einem der vorhergehenden Ansprüche, **dadurch gekennzeichnet, dass** ein durch einen Azimutwinkelbereich vom Frontazimutwinkel (16) bis zum Minimalazimutwinkel (17) definierter Frontabschnitt des Anlegebereichs kleiner ausgestaltet ist als ein durch einen Azimutwinkelbereich vom Minimalazimutwinkel (17) bis zum Heckazimutwinkel (19) definierter Heckabschnitt des Anlegebereichs.

4. Pelletpresse (1) nach einem der vorhergehenden Ansprüche, **dadurch gekennzeichnet, dass** ein aus der betragsmäßigen Differenz des Abstands der Ablängvorrichtung (11) am Minimalazimutwinkel (17) und des Abstands der Ablängvorrichtung (11) am Frontazimutwinkel (16) einerseits und der betragsmäßigen Differenz im Bogenmaß des Frontazimutwinkels (16) und des Minimalazimutwinkels (17) andererseits gebildeter Quotient größer ist als ein aus der betragsmäßigen Differenz des Abstands der Ablängvorrichtung (11) am Minimalazimutwinkel (17) und des Abstands der Ablängvorrichtung (11) am Heckazimutwinkel (19) einerseits und der betragsmäßigen Differenz im Bogenmaß des Minimalazimutwinkels (17) und des Heckazimutwinkels (19) andererseits gebildeter Quotient.

5. pelletpresse (1) nach einem der vorhergehenden Ansprüche, **dadurch gekennzeichnet, dass** die Ablängvorrichtung (11) im Bereich der Pressmittel (6) angeordnet ist, wobei vorzugsweise die Pressmittel (6) zumindest einen Koller (6) umfassen, der zu der Ringmatrize (3) exzentrisch angeordnet ist und sich an deren Innenumfang (7) abzurollen vermag.

6. Pelletpresse (1) nach einem der vorhergehenden Ansprüche, **dadurch gekennzeichnet, dass** der Anlegebereich zumindest in einem Abschnitt vom Frontazimutwinkel (16) bis zum Minimalazimutwinkel (17) eine zur Ringmatrize (3) gegenläufige konvexe Krümmung aufweist.

7. Pelletpresse (1) nach einem der vorhergehenden Ansprüche, **dadurch gekennzeichnet, dass** bezüglich der bestimmungsgemäßen Rotationsrichtung in Umfangsrichtung, insbesondere in einem umfangsmäßigen Abstand, hinter der Ablängvorrichtung (11) eine Abbremsvorrichtung (15) mit einem Prallbereich vorgesehen ist, die an einem feststehenden Gehäuseteil (10) der Pelletpresse (1) derart befestigt ist, dass der Prallbereich im radial äußeren Bereich der drehbar gelagerten Ringmatrize (3) in einem radialen Abstand zu dieser angeordnet ist, wobei sich der Prallbereich in umfangsrichtung der Ringmatrize (3) von einem Frontazimutwinkel (20) bis zu einem bezüglich einer bestimmungsgemäßen Rotationsrichtung (13) der Ringmatrize (3) größeren Heckazimutwinkel (22) erstreckt.

8. Pelletpresse (1) nach Anspruch 7, **dadurch gekennzeichnet, dass** zumindest ein Abschnitt des Prallbereichs auf einer Tangente (25) des Heckabschnitts des Anlegebereich liegt.

9. Pelletpresse (1) nach Anspruch 7 oder 8, **dadurch gekennzeichnet, dass** der Abstand des Prallbereichs von der Ringmatrize (3) im wesentlichen konstant über die Ausdehnung in Umfangsrichtung des Prallbereichs ist.

10. Pelletpresse (1) nach einem der Ansprüche 7 bis 9, **dadurch gekennzeichnet, dass** der Abstand des Prallbereichs zur Ringmatrize (3) in Abhängigkeit des Azimutwinkels (19, 20, 21) variabel ausgestaltet ist.

11. Pelletpresse (1) nach einem der Ansprüche 7 bis 10, **dadurch gekennzeichnet, dass** der Abstand der Abbremsvorrichtung (15) in einem durch einen Azimutwinkelbereich von einem Aufweitungsazimutwinkel (21) bis zum Heckazimutwinkel definierten Heckabschnitt des Prallbereichs, vorzugsweise monoton, zunimmt.

12. Pelletpresse (1) nach einem der Ansprüche 7 bis 11, **dadurch gekennzeichnet, dass** Längenverstellmittel vorgesehen sind, um den Abstand der Abbremsvorrichtung (15) zu der Ringmatrize (3) zu variieren.

13. Pelletpresse (1) nach einem der vorhergehenden Ansprüche, **dadurch gekennzeichnet, dass** Längenverstellmittel vorgesehen sind, um den Abstand der Ablängvorrichtung (11) zu der Ringmatrize (3) zu variieren.

14. Pelletpresse (1) zum Pressen von Pellets (8) ausgehend von einem Pressmaterial (5), mit einer rotierbaren Ringmatrize (3), die im wesentlichen radiale Durchgangsbohrungen (9) aufweist und in ihrem Inneren einen Pressraum (4) ausbildet, in den das Pressmaterial (5) zuführbar ist, Pressmitteln (6), um das Pressmaterial (5) zur Ausbildung des Pellets (8) durch die Durchgangsbohrungen (9) zu pressen, und zumindest einer einen Anlegebereich für ein über die Ringmatrize (3) in deren Radialrichtung hinausragendes Pellet (8) aufweisenden Ablängvorrichtung (11), die an einem feststehenden Gehäuseteil (10) der Pelletpresse (1) derart befestigt ist, dass der Anlegebereich im radial äußeren Bereich der drehbar gelagerten Ringmatrize (3) in einem radialen Abstand zu dieser angeordnet ist, wobei sich der Anlegebereich in Umfangsrichtung der Ringmatrize (3) von einem Frontazimutwinkel (16) bis zu einem bezüglich einer bestimmungsgemäßen Rotationsrichtung (13) der Ringmatrize (3) größeren Heckazimutwinkel (19) erstreckt, wobei der Abstand zur Ringmatrize (3) in Abhängigkeit des Azimutwinkels (16, 17, 19) variabel ausgestaltet ist, **dadurch gekennzeichnet, dass** bezüglich der bestimmungsgemäßen Rotationsrichtung in umfangsrichtung, insbesondere in einem umfangsmäßigen Abstand, hinter der Ablängvorrichtung (11) eine Abbremsvorrichtung (15) mit einem Prallbereich vorgesehen ist, die an einem feststehenden Gehäuseteil (10) der Pelletpresse (1) derart befestigt ist, dass der Prallbereich im radial äußeren Bereich der drehbar gelagerten Ringmatrize (3) in einem radialen Abstand zu dieser angeordnet ist, wobei sich der Prallbereich in Umfangsrichtung der Ringmatrize (3) von einem Frontazimutwinkel (20) bis zu einem bezüglich einer bestimmungsgemäßen Rotationsrichtung (13) der Ringmatrize (3) größeren Heckazimutwinkel (22) erstreckt, wobei separate Längenverstellmittel jeweils für die Ablängvorrichtung (11), um den Abstand der Ablängvorrichtung (11) zu der Ringmatrize (3) zu variieren, und für die Abbremsvorrichtung 15), um den Abstand der Abbremsvorrichtung (15) zu der Ringmatrize (3) zu variieren, vorgesehen sind.

## Claims

1. A pellet press (1) for pressing pellets (8) starting from a press material (5), having a rotating ring die (3) comprising substantially radial through holes (9) and forming a press space (4) in the interior thereof into which the press material (5) can be fed,
pressing means (6) for pressing the press material (5) through the through holes (9) for forming the pellet (8), and at least one cutting device (11) having a contact area for a pellet (8) protruding past the ring die (3) in the radial direction thereof, said cutting device being mounted on a stationary part of the housing (10) of the pellet press (1) such that the contact area is disposed in the radially outer region of the rotationally supported ring die (3) at a radial distance from the same, the contact area extending in the circumferential direction of the ring die (3) from a front azimuth angle (16) to a greater rear azimuth angle (19) relative to an intended direction of rotation (13) of the ring die (3), the distance to the ring die (3) being variable as a function of the azimuth angle (16, 17, 19),
**characterized in that** the cutting device is a cutting plate (11), wherein the distance of the cutting plate (11) is at a minimum for a given minimum azimuth angle (17) and decreases monotonically in a range from the front azimuth angle (16) to the minimum azimuth angle (17), so that the pellets (8) are compressed due to the shaping of the cutting plate (11) and the mounting thereof relative to the ring die (3) in the segment from the front azimuth angle (16) to the minimum azimuth angle (17), until said pellets break off at the point of the minimum azimuth angle (17) at the breaking edge in the region of the ring die (3).

2. The pellet press (1) according to any one of the preceding claims,
**characterized in that** the distance of the cutting device (11) increases, preferably monotonically, in a defined rear segment of the contact area defined by an azimuth angle range from the minimum azimuth angle (17) to the rear azimuth angle (19).

3. The pellet press (1) according to any one of the preceding claims,
**characterized in that** a front segment of the contact area defined by an azimuth angle range from the front azimuth angle (16) to the minimum azimuth angle (17) is smaller than a rear segment of the contact area defined by an azimuth angle range from the minimum azimuth angle (17) to the rear azimuth angle (19).

4. The pellet press (1) according to any one of the preceding claims,
**characterized in that** a quotient of the absolute difference between the spacing of the cutting device (11) at the minimum azimuth angle (17) and the distance of the cutting device at the front azimuth angle (16) on one hand and the absolute difference in the arc measure of the front azimuth angle (16) and the minimum azimuth angle (17) on the other hand is greater than a quotient of the absolute difference of the distance of the cutting device (11) at the minimum azimuth angle (17) and the distance of the cutting device (11) at the rear azimuth angle (19) on one hand and the absolute difference in the arc measure of the minimum azimuth angle (17) and the rear azimuth angle (19) on the other hand.

5. The pellet press (1) according to any one of the preceding claims,
**characterized in that** the cutting device (11) is disposed in the region of the pressing means (6), wherein the pressing means (6) preferably comprise at least one collar (6) disposed eccentric to the ring die (3) and able to roll across the inner circumference (7) thereof.

6. The pellet press (1) according to any one of the preceding claims,
**characterized in that** the contact area has a convex curvature opposite the ring die (3) at least in a segment from the front azimuth angle (16) to the minimum azimuth angle (17).

7. The pellet press (1) according to any one of the preceding claims,
**characterized in that** a braking device (15) having an impact area is provided behind the cutting device (11) with respect to the intended direction of rotation in the circumferential direction, particularly at a circumferential distance, and is mounted on a stationary part of the housing (10) of the pellet press (1) such that the impact area is disposed in the radial outer region of the rotationally supported ring die (3) at a radial distance to the same, wherein the impact area extends in the circumferential direction of the ring die (3) from a front azimuth angle (20) to a greater rear azimuth angle (22) relative to an intended direction of rotation (13) of the ring die (3).

8. The pellet press (1) according to claim 7, **characterized in that** at least one segment of the impact area is on a tangent (25) of the rear segment of the contact region.

9. The pellet press (1) according to claim 7 or 8, **characterized in that** the distance of the impact area from the ring die (3) is substantially constant over the extent in the circumferential direction of the impact area.

10. The pellet press (1) according to any one of the claims 7 through 9,
**characterized in that** the distance of the impact area to the ring die (3) is variable as a function of the azimuth angle (19, 20, 21).

11. The pellet press (1) according to any one of the claims 7 through 10,
**characterized in that** the distance of the braking device (15) increases, preferably monotonically, in a rear segment of the impact area defined by an azimuth angle range from an expanding azimuth angle (21) to the rear azimuth angle.

12. The pellet press (1) according to any one of the claims 7 through 11,
**characterized in that** length adjusting means are provided for varying the distance of the braking device (15) to the ring die (3).

13. The pellet press (1) according to any one of the preceding claims,
**characterized in that** length adjusting means are provided for varying the distance of the cutting device (11) to the ring die (3).

14. A pellet press (1) for pressing pellets (8) starting from a press material (5), having a rotating ring die (3) comprising substantially radial through holes (9) and forming a press space (4) in the interior thereof into which the press material (5) can be fed, pressing means (6) in order to press the press material (5) through the through holes (9) for forming the pellet (8), and having at least one cutting device (11) comprising a contact area for a pellet (8) protruding past the ring die (3) in the radial direction thereof and mounted on a stationary part of the housing (10) of the pellet press (1) such that the contact area is disposed in the radially outer region of the rotationally supported ring die (3) at a radial distance from the same, the contact area extending in the circumferential direction of the ring die (3) from a front azimuth angle (16) to a greater rear azimuth angle (19) relative to an intended direction of rotation (13) of the ring die (3), the distance to the ring die (3) being variable as a function of the azimuth angle (16, 17, 19),
**characterized in that** a braking device (15) having an impact area is provided behind the cutting device (11) with respect to the intended direction of rotation in the circumferential direction, particularly at a circumferential distance, and is mounted on a stationary part of the housing (10) of the pellet press (1) such that the impact area is disposed in the radial outer region of the rotationally supported ring die (3) at a radial distance to the same, wherein the impact area extends in the circumferential direction of the ring die (3) from a front azimuth angle (20) to a greater rear azimuth angle (22) relative to an intended direction of rotation (13) of the ring die (3), separate length adjusting means being provided in each case for the cutting device (11) for varying the distance of the cutting device (11) to the ring die (3) and for the braking device (15) for varying the distance of the braking device (15) to the ring die (3).

## Revendications

1. Presse à pelleter (1) pour presser des pellets (8) à partir d'une matière à presser (5), comportant une filière annulaire (3) rotative qui présente des alésages traversants (9) sensiblement radiaux et forme en son intérieur un espace de pressage (4) dans lequel peut être introduite la matière à presser (5),
des moyens de pressage (6) pour presser la matière à presser (5) à travers les alésages traversants (9) afin de former les pellets (8), et au moins un dispositif de coupe à longueur (11) présentant une zone de contact pour un pellet (8) faisant saillie sur la filière annulaire (3) dans la direction radiale de celle-ci, qui est fixé à une partie stationnaire (10) de carter de la presse à pelleter (1) de sorte que la zone de contact est disposée dans la zone radialement extérieure de la filière annulaire (3) montée de manière rotative, à une distance radiale de celle-ci, dans laquelle la zone de contact s'étend dans la direction circonférentielle de la filière annulaire (3) depuis un angle azimutal avant (16) jusqu'à un angle azimutal arrière (19) qui est plus grand par rapport à un sens de rotation (13) prévu de la matrice annulaire (3), la distance par rapport à la filière annulaire (3) étant configurée de manière variable en fonction de l'angle azimutal (16, 17, 19), **caractérisée en ce que** le dispositif de coupe à longueur est une tôle de coupe à longueur (11), dans laquelle la distance de la tôle de coupe à longueur (11) présente un minimum à un angle azimutal minimal (17) donné et diminue de manière monotone dans une plage allant de l'angle azimutal avant (16) à l'angle azimutal minimal (17), de sorte que les pellets (8) sont comprimés dans la section allant de l'angle azimutal avant (16) à l'angle azimutal minimal (17) en raison du façonnage de la tôle de coupe à longueur (11) et de sa disposition par rapport à la filière annulaire (3), jusqu'à ce qu'ils se brisent au point de l'angle azimutal minimal (17) au niveau du bord de rupture dans la zone de la filière annulaire (3).

2. Presse à pelleter (1) selon la revendication précédente, **caractérisée en ce que** la distance du dispositif de coupe à longueur (11) augmente, de préférence de manière monotone, dans une section arrière de la zone de contact, définie par une plage d'angles azimutaux allant de l'angle azimutal minimal (17) à l'angle azimutal arrière (19).

3. Presse à pelleter (1) selon l'une quelconque des revendications précédentes, **caractérisée en ce qu'**une section avant de la zone de contact, définie par une plage d'angles azimutaux allant de l'angle azimutal avant (16) à l'angle azimutal minimal (17), est configurée plus petite qu'une section arrière de la zone de contact, définie par une plage d'angles azimutaux allant de l'angle azimutal minimal (17) à l'angle azimutal arrière (19).

4. Presse à pelleter (1) selon l'une quelconque des revendications précédentes, **caractérisée en ce qu'**un quotient formé à partir de la différence de valeur entre la distance du dispositif de coupe à longueur (11) à l'angle azimutal minimal (17) et la distance du dispositif de coupe à longueur (11) à l'angle azimutal avant (16), d'une part, et de la différence de valeur en mesure en radians entre l'angle azimutal avant (16) et l'angle azimutal minimal (17), d'autre part, est supérieur à un quotient formé à partir de la différence de valeur entre la distance du dispositif de coupe à longueur (11) à l'angle azimutal minimal (17) et la distance du dispositif de coupe à longueur (11) à l'angle azimutal arrière (19), d'une part, et de la différence de valeur en mesure en radians entre l'angle azimutal minimal (17) et l'angle azimutal arrière (19), d'autre part.

5. Presse à pelleter (1) selon l'une quelconque des revendications précédentes, **caractérisée en ce que** le dispositif de coupe à longueur (11) est disposé dans la zone des moyens de pressage (6), dans lequel les moyens de pressage (6) comprennent de préférence au moins un rouleau-presseur (6) qui est disposé de manière excentrée par rapport à la filière annulaire (3) et peut rouler sur sa circonférence intérieure (7).

6. Presse à pelleter (1) selon l'une quelconque des revendications précédentes, **caractérisée en ce que** la zone de contact présente, au moins dans une section allant de l'angle azimutal avant (16) à l'angle azimutal minimal (17), une courbure convexe s'étendant dans la direction opposée à la filière annulaire (3).

7. Presse à pelleter (1) selon l'une quelconque des revendications précédentes, **caractérisée en ce que**, par rapport au sens de rotation prévu, dans la direction circonférentielle, en particulier à une distance circonférentielle, il est prévu derrière le dispositif de coupe à longueur (11) un dispositif de freinage (15) avec une zone d'impact, qui est fixé sur une partie stationnaire (10) de carter de la presse à pelleter (1) de sorte que la zone d'impact est disposée dans la zone radialement extérieure de la filière annulaire (3) montée de manière rotative, à une distance radiale de celle-ci, dans laquelle la zone d'impact s'étend dans la direction circonférentielle de la filière annulaire (3) depuis un angle azimutal avant (20) jusqu'à un angle azimutal arrière (22) qui est plus grand par rapport à un sens de rotation (13) prévu de la filière annulaire (3).

8. Presse à pelleter (1) selon la revendication 7, **caractérisée en ce qu'**au moins une section de la zone d'impact est située sur une tangente (25) de la section arrière de la zone de contact.

9. Presse à pelleter (1) selon la revendication 7 ou 8, **caractérisée en ce que** la distance de la zone d'impact à la filière annulaire (3) est sensiblement constante sur l'étendue dans la direction circonférentielle de la zone d'impact.

10. Presse à pelleter (1) selon l'une quelconque des revendications 7 à 9, **caractérisée en ce que** la distance de la zone d'impact à la filière annulaire (3) est configurée de manière à être variable en fonction de l'angle azimutal (19, 20, 21).

11. Presse à pelleter (1) selon l'une quelconque des revendications 7 à 10, **caractérisée en ce que** la distance du dispositif de freinage (15) augmente, de préférence de manière monotone, dans une section arrière de la zone d'impact définie par une plage d'angles azimutaux allant d'un angle azimutal d'élargissement (21) jusqu'à l'angle azimutal arrière.

12. Presse à pelleter (1) selon l'une quelconque des revendications 7 à 11, **caractérisée en ce que** des moyens de réglage en longueur sont prévus pour faire varier la distance du dispositif de freinage (15) à la filière annulaire (3).

13. Presse à pelleter (1) selon l'une quelconque des revendications précédentes, **caractérisée en ce que** des moyens de réglage en longueur sont prévus pour faire varier la distance du dispositif de coupe à longueur (11) à la filière annulaire (3).

14. Presse à pelleter (1) pour presser des pellets (8) à partir d'une matière à presser (5), comportant une filière annulaire (3) rotative qui présente des alésages traversants (9) sensiblement radiaux et forme en son intérieur un espace de pressage (4) dans lequel peut être introduite la matière à presser (5), des moyens de pressage (6) pour presser la matière à presser (5) à travers les alésages traversants (9) afin de former les pellets (8), et au moins un dispositif de coupe à longueur (11) présentant une zone de contact pour un pellet (8) faisant saillie sur la filière annulaire (3) dans la direction radiale de celle-ci, qui est fixé à une partie stationnaire (10) de carter de la presse à pelleter (1), de sorte que la zone de contact est disposée dans la zone radialement extérieure de la filière annulaire (3) montée de manière rotative, à distance radiale de celle-ci, dans laquelle la zone de contact s'étend dans la direction circonférentielle de la filière annulaire (3) depuis un angle azimutal avant (16) jusqu'à un angle azimutal arrière (19) qui est plus grand par rapport à un sens de rotation (13) prévu de la matrice annulaire (3), la distance par rapport à la filière annulaire (3) étant configurée de manière variable en fonction de l'angle azimutal (16, 17, 19), **caractérisée en ce que**, par rapport au sens de rotation prévu, dans la direction circonférentielle, en particulier à une distance circonférentielle, il est prévu derrière le dispositif de coupe à longueur (11) un dispositif de freinage (15) avec une zone d'impact, qui est fixé sur une partie stationnaire (10) de carter de la presse à pelleter (1) de sorte que la zone d'impact est disposée dans la zone radialement extérieure de la filière annulaire (3) montée de manière rotative, à une distance radiale de celle-ci, dans laquelle la zone d'impact s'étend dans la direction circonférentielle de la filière annulaire (3) depuis un angle azimutal avant (20) jusqu'à un angle azimutal arrière (22) qui est plus grand par rapport à un sens de rotation (13) prévu de la filière annulaire (3), dans laquelle des moyens séparés de réglage en longueur sont prévus respectivement pour le dispositif de coupe à longueur (11), pour faire varier la distance du dispositif de coupe à longueur (11) à la filière annulaire (3), et pour le dispositif de freinage (15), pour faire varier la distance du dispositif de freinage (15) à la filière annulaire (3).
